# FASCICULE DE BREVET EUROPEEN

(11) **EP 1 929 204 B1**
(45) Date de publication et mention de la délivrance du brevet: **03.03.2010**
(21) Numéro de dépôt: 06778723.4
(22) Date de dépôt: 29.06.2006
(51) Int. Cl.: F21V 35/00

(54) **DISPOSITIF POUR LA POSE ET LA DEPOSE DE BOUGIES D'ANNIVERSAIRE EN UNE SEULE FOIS SUR LE GATEAU, QUEL QUE SOIT LE NOMBRE DE BOUGIES**
VORRICHTUNG ZUM PLATZIEREN UND ENTFERNEN VON GEBURTSTAGSKERZEN IN EINEM RUTSCH AUF/VON DEM KUCHEN, UNABHÄNGIG VON DER ANZAHL DER KERZEN
DEVICE FOR PLACING AND REMOVING BIRTHDAY CANDLES AT A SINGLE TIME ON/FROM THE CAKE REGARDLESS OF THE NUMBER OF CANDLES

(30) Priorité: 29.08.2005 FR 0508837
(43) Date de publication de la demande: 11.06.2008
(73) Titulaire: Piemontese, Mattéo, 25200 Bethoncourt (FR)
(72) Inventeur: Piemontese, Mattéo, 25200 Bethoncourt (FR)
(74) Mandataire: Nithardt, Roland
(86) Numéro de dépôt international: PCT/FR2006/001531
(87) Numéro de publication internationale: WO 2007/026057

(56) Documents cités:
- WO-A-02/49481
- WO-A-2004/070267
- FR-A- 2 345 663
- US-A- 2 811 030

## Description

La présente invention concerne un dispositif pour mettre en place des bougies sur un gâteau d'anniversaire.

Traditionnellement, la mise en place de bougies est toujours minutieuse car cette préparation se fait sur le gâteau lui-même, à l'aide de petits supports individuels (bobèches).

Il y aura autant de trous que de bougies, ce qui risque d'abîmer sa décoration. Jusqu'à ce que les bougies soient soufflées, la cire fond et coule sur le gâteau, ce qui nous oblige après enlèvement des bougies à le gratter avec soin pour ne pas abîmer le gâteau et pour éviter d'ingérer la cire des bougies. Lorsque les bougies sont soufflées, un risque de projections de postillons donc de microbes peut se produire et quand les bougies sont éteintes, une fumée toxique s'en dégage et incommode les convives et nous nous empressons donc de les enlever une par une.

Le FR 2 345 663 divulgue dispositif pour mettre en place des bougies sur un gâteau d'anniversaire, comportant une couronne pourvue d'une multitude d'orifices dans lesquels seront introduites les bobèches et les bougies, posée sur quatre pieds; au centre de la couronne une plaque reliée à la couronne par quatre branches, recevra les bougies dans les orifices.

Le dispositif selon l'invention permet de remédier à tous ces inconvénients. Il comporte en effet une couronne proportionnelle au diamètre du gâteau, pourvue d'orifices alésés au diamètre d'une bobèche, permettant de placer toutes les bougies désirées. Cette préparation pourra se faire à côté du gâteau, sans toucher à celui-ci. La couronne comporte quatre pieds : lorsqu'elle sera posée sur le gâteau, cela limitera considérablement le nombre de trous et les dommages sur le gâteau. La couronne sera réalisée de façon à récupérer la cire qui coule des bougies sans souiller le gâteau. Elle sera également munie d'un disque plastique transparent qui empêchera toutes projections de postillons donc de microbes.

Enfin, lorsque les bougies seront soufflées, elles seront toutes enlevées en une fois en retirant la couronne, ce qui limite le temps de toxicité que dégage la fumée des bougies.

Selon les modes particuliers de réalisation :
Le haut de la couronne peut être plat et d'une largeur suffisante pour récupérer la cire, avec une zone plus épaisse en dessous de la couronne pour assurer la bonne tenue des bougies et de leurs bobèches.

Une plaque posée sur des croisillons peut être prévue au centre de la couronne pour recevoir des bougies en forme de chiffre.

Quatre pieds amovibles peuvent être fixés sous la couronne pour maintenir celle-ci à une certaine hauteur du gâteau. Les pieds peuvent comporter chacun une butée pour éviter qu'ils ne s'enfoncent dans le gâteau.

Ce dispositif pourra être réalisé de toutes formes et dimensions correspondantes à celles des gâteaux (rond, carré, rectangle, coeur, etc), de toutes formes correspondant à des chiffres ou des lettres.

Ce dispositif pourra être réalisé de tous matériaux possible (plastique, carton, inox, voire même en matériaux précieux)

Ce dispositif pourra être réalisé de couleur unie ou de différents motifs fantaisie.

Ce dispositif pourra être muni de diodes luminescentes clignotantes.

Ce dispositif pourra être muni de puces musicales.

Les dessins annexés illustrent l'invention :
La figure 1 représente en coupe le dispositif de l'invention.
Le figure 2 représente en vue de dessus le dispositif de l'invention.
Les figures 3, 4 et 5 illustrent l'ensemble de l'invention.

En référence à ces dessins, le dispositif comporte une couronne (1) dont la face supérieure est plane et pourvue d'une multitude d'orifices (2) alésés à la dimension d'une bobèche. Sur tout le pourtour du dispositif, la couronne (1) peut comporter une surépaisseur (3) au niveau du trou de la bobèche (2), afin d'assurer la bonne tenue de la bougie.

Quatre pieds amovibles (4) sont fixés sous la couronne (1) au niveau de la surépaisseur (3). Le pied (4) comporte une butée (5) pour éviter que le pied (4) ne s'enfonce dans le gâteau.

La plaque (6) comporte deux trous (7) pour placer les bougies en forme de chiffre ; elle est placée au centre de la couronne (1) et reliée à celle-ci par quatre branches (8).

Un disque plastique transparent (9) du diamètre de la couronne (1) est posé sur la plaque (6) et les branches (8).

La plaque (6) et les branches (8) seront moins épaisses que la couronne (1) d'un millimètre afin d'assurer le maintien du disque (9).

Le disque (9) sera pourvu de deux trous correspondant aux trous (7) de la plaque (6) qui permettra de placer les bougies en forme de chiffre.

Tout le dispositif peut être réalisé en matière plastique en une seule opération de moulage par injection, sauf les pieds (4) qui seront de la même matière mais réalisés à part et le disque (9) qui sera en plastique souple transparent.

## Revendications

1. Dispositif pour mettre en place des bougies sur un gâteau d'anniversaire comportant - une couronne (1) pourvue d'une multitude d'orifices (2) dans lesquels seront introduites les bobèches et les bougies, posée sur quatre pieds (4); au centre de la couronne (1), une plaque (6) reliée à la couronne (1) par quatre branches (8), recevra les bougies dans les orifices (7) ; ledit dispositif étant **caractérisé en ce qu'**il comporte un disque plastique transparent (9) posé sur les branches (8) et la plaque (6) pour couvrir toute la surface intérieure de la couronne (1).

2. Dispositif selon la revendication 1 **caractérisée en ce que** la surépaisseur (3) au niveau de l'orifice (2) accueillant la bobèche, assure la bonne tenue de la bougie.

3. Dispositif selon la revendication 1 et la revendication 2 **caractérisé en ce que** les quatre pieds amovibles (4) sont fixés sous la surépaisseur (3) de la couronne (1) et comprennent une butée (5).

4. Dispositif selon la revendication 1 **caractérisé en ce que** la plaque (6) et les branches (8) sont moins épaisses que la couronne (1).

5. Dispositif selon la revendication 1 **caractérisé en ce que** le disque plastique transparent (9) comporte deux trous correspondant aux orifices (7) de la plaque (6).

6. Dispositif selon l'une quelconque des revendications **caractérisé en ce que** la fabrication peut être faite en plastique, en carton ou en inox (voire même en matériaux précieux), peut avoir toutes les formes et dimensions correspondant à celles des gâteaux (rond, carré, rectangle, coeur, etc), de toutes formes correspondant à des chiffres ou des lettres et comporter toute adaptation telle qu'une diode luminescente clignotante et qu'une puce musicale.

## Claims

1. A device for placing candles on a birthday cake comprising a ring (1) equipped with a plurality of openings (2) through which the candleholders and candles are introduced, held by four feet (4); at the center of the ring (1), a plate (6) connected to the ring (1) by four arms (8) receives the candles in the openings (7), the said device being **characterized in that** it comprises a transparent plastic disc (9) placed on the arms (8) and the plate (6) to cover the entire inside surface of the ring (1).

2. A device according to claim 1 **characterized in that** the thicker area (3) near the opening (2) accommodates the candleholder, ensuring that the candle holds tightly.

3. A device according to claim 1 and claim 2 **characterized in that** the four detachable feet (4) are attached below the thicker area (3) of the ring (1) and comprise a stop (5).

4. A device according to claim 1 **characterized in that** the plate (6) and the arms (8) are thinner than the ring (1).

5. A device according to claim 1 **characterized in that** the transparent plastic disc (9) comprises two holes corresponding to the openings (7) on the plate (6).

6. A device according to any one of the claims **characterized in that** it may be fabricated of plastic, cardboard, stainless (or even precious materials), may be any shape and size to conform to a cake (round, square, rectangular, heart-shaped, etc.), any number or letter shape, and comprise any adaptation such as a blinking diode light and a musical microchip.

## Patentansprüche

1. Vorrichtung zum Platzieren von Kerzen auf einem Geburtstagskuchen bestehend aus einem auf vier Füßen (4) stehenden Kranz (1), der mit einer Mehrzahl Öffnungen (2) versehen ist, die die Tropfenschalen und die Kerzen aufnehmen werden; in der Mitte des Kranzes (1) nimmt eine über vier Arme (8) mit dem Kranz (1) verbundene Platte (6) die Kerzen in den Öffnungen (7) auf; die besagte Vorrichtung ist **dadurch gekennzeichnet, dass** sie eine auf den Armen (8) und auf der Platte (6) aufliegende durchsichtige Kunststoff-Scheibe (9) beträgt, um die gesamte Innenfläche des Kranzes (1) zu bedecken.

2. Vorrichtung nach Anspruch 1, **dadurch gekennzeichnet, dass** die Überdicke (3) bei der Öffnung (2), die die Tropfenschale aufnimmt, den festen Halt der Kerze gewährleistet.

3. Vorrichtung nach Anspruch 1 und Anspruch 2, **dadurch gekennzeichnet, dass** die vier abnehmbaren Füße (4) unter der Überdicke (3) des Kranzes (1) befestigt sind und einen Anschlag (5) betragen.

4. Vorrichtung nach Anspruch 1, **dadurch gekennzeichnet, dass** die Platte (6) und die Arme (8) weniger dick sind, als der Kranz (1).

5. Vorrichtung nach Anspruch 1, **dadurch gekennzeichnet, dass** die durchsichtige Kunststoff-Scheibe (9) zwei Löcher beträgt, die den Öffnungen (7) der Platte (6) entsprechen.

6. Vorrichtung nach einem der Ansprüche, **dadurch gekennzeichnet, dass** die Herstellung aus Kunststoff, aus Karton oder aus rostfreiem Stahl (oder sogar aus edlen Materialien) erfolgen kann, dass sie jede, denen der Kuchen (rund, quadratisch, rechteckig, Herz) entsprechende Form und Abmessung, sowie jede Zahlen oder Buchstaben entsprechende Form haben kann, und jede Anpassung wie eine blinkende Leuchtdiode und ein Musik-Chip betragen kann.
